# EUROPÄISCHE PATENTSCHRIFT

(11) **EP 0 673 620 B1**
(45) Veröffentlichungstag und Bekanntmachung des Hinweises auf die Patenterteilung: **03.06.1998**
(21) Anmeldenummer: 95102315.9
(22) Anmeldetag: 20.02.1995
(51) Int. Cl.: A47L 15/50, A47L 19/04

(54) **Geschirrkorb für Geschirrspülmaschinen**
Basket for dishwashing machine
Panier pour lave-vaisselle

(30) Priorität: 25.03.1994 AT 640/94
(43) Veröffentlichungstag der Anmeldung: 27.09.1995
(73) Patentinhaber: FRIES PLANUNGS- UND MARKETINGGESELLSCHAFT m.b.H., 6832 Sulz (AT)
(72) Erfinder: Fenkart, Otto, A-6850 Dornbirn (AT)
(74) Vertreter: Hefel, Herbert, Dipl.-Ing.

(56) Entgegenhaltungen:
- DE-A- 2 050 905
- GB-A- 1 004 445
- US-A- 3 800 957

## Beschreibung

Die Erfindung bezieht sich auf einen Geschirrkorb für Geschirrspülmaschinen mit einem rechteckigen Rahmen und in dem vom Rahmen umgrenzten Bereich paarweise angeordnete Geschirrhalter vorgesehen sind, wobei die Geschirrhalter aus parallel zu einer Rahmenseite (11) angeordneten, mit ihren Ebenen rechtwinkelig zur Rahmenebene stehende und sich über die innere Weite des Rahmens (1) erstreckende Leisten (4, 5) ausgebildet sind, von deren oberer Begrenzungskante (10) in Längsrichtung der Leiste (4, 5) aufeinanderfolgende, im wesentlichen V-artige Einschnitte (7) ausgehen zur Aufnahme der zu reinigenden Teller und die Achsen dieser im wesentlichen V-artigen Einschnitte (7) mit der Rahmenebene einen spitzen Winkel einschließen, wobei die obere Begrenzungskante (10) der Leiste (4, 5) etwa in der oberen Rahmenebene, gegebenenfalls etwas unterhalb der oberen Rahmenebene liegt und die untere Begrenzungskante (6) der Leiste (4, 5) in oder nahe der unteren Rahmenebene liegt.

Geschirrkörbe für Geschirrspülmaschinen, insbesondere für gewerbliche Zwecke sind in großer Zahl bekannt. Beispielsweise sind solche Geschirrkörbe in den nachstehend aufgelisteten Druckschriften gezeigt und beschrieben: AT-PS 320 912; AT-PS 349 683; EU-PS 380 927; DE-OS 14 28 474; DE-OS 14 28 478; DE-OS 14 86 511; DE-OS 19 49 075; DE-OS 29 46 591; DE-PS 14 86 511; NL-PS 85 00 066; US-PS 3 245 548; US-PS 3 252 582; US-PS 3 482 387; US-PS 3 511 387; FR-PS 2 177 527; GB-PS 1 253 561; CH-PS 507 697. Allen diesen vorbekannten Geschirrkörben ist gemeinsam, daß in der unteren Ebene des in der Regel rechteckigen Rahmens ein rost- oder gitterartiger Boden vorgesehen ist. Von diesem gitterartigen bzw. rostartigen Boden erstrecken sich nach oben gerichtete Stifte oder Dorne, die mit dem Boden einstückig ausgebildet sind oder die an Einsätzen vorgesehen sind, die auf dem Boden des Geschirrkorbes aufliegen. Es ist auch bekannt, am Rahmen des Geschirrkorbes Einsätze zu befestigen, die eine gitterartige Struktur besitzen oder Leisten festzulegen, durch welche der vom Rahmen umschlossene Raum in einzelne Abschnitte unterteilt wird, die der Aufnahme und Halterung von Geschirr dienen. Bei gewerblich genutzten Geschirrkörben sind in der Regel einheitliche Aufteilungen vorgesehen, da der jeweilige Korb entweder Gläser einer bestimmten Größe oder Form, Tassen oder Teller bzw. Besteck aufzunehmen hat.

In diesem Zusammenhang ist auch auf die DE-OS 20 50 905 hinzuweisen, die einen Geschirrkorb zeigt und beschreibt, bei welchem für das waschgerechte Einordnen der Geschirrteile verschiedene Stege des Geschirrkorbbodens angeformte Finger und Abstütznasen aufweisen, wobei die in einer Richtung verlaufenden Stege des Steggitters im Korbboden mit Metallarmierungsstäben bestückt sind. Hier ist ein erheblicher Armierungsaufwand notwendig, um den Geschirrkorb hinreichend steif und verwindungsfest zu gestalten, obgleich bei dieser vorbekannten Konstruktion ein gitterartig gestalteter Boden vorhanden ist.

Geschirrkörbe dieser Art haben sich durchaus bewährt, wenngleich festgestellt werden muß, daß im gewerblichen Einsatz sehr oft Geschirr mit erheblichen Mengen von Speiseresten in die Geschirrspülmaschine gelangt und dann diese Speisereste am gitter- bzw. rostartigen Boden hängenbleiben, so daß der Geschirrkorb in der Folge gereinigt werden muß, abgesehen davon, daß die hier am gitter-oder rostartigen Boden liegenden Speisereste die großräumige und einheitliche Verteilung des Spülwassers behindern und dadurch das Geschirr selbst nicht ausreichend gereinigt werden kann. Darüber hinaus werden in der Gastronomie immer größere Teller eingesetzt, so daß in die Geschirrkörbe der hier verwendeten einheitlichen Normgrößen immer weniger Teller untergebracht werden können.

Der Vollständigkeit halber seien noch die DE-OS 35 34 897 und die US-PS 3 433 363 erwähnt. Die erste Vorveröffentlichung zeigt und beschreibt einen Instrumentenkorb, der aus einem einstückigen Flachblechzuschnitt gefertigt ist. In diesen Korb ist ein Instrumententräger einsetzbar, der aus zwei über Haltegriffe miteinander verbundenen Haltekämmen besteht, in welche stabartige Instrumente liegend eingelegt werden. Es handelt sich hier um medizinische bzw. zahnmedizinische Instrumente, für welche das vorstehend aufgezeigte Problem nicht relevant ist, so daß hier keine Veranlassung besteht, den gitterartig ausgestalteten Boden des Instrumentenkorbes anders als gezeigt zu gestalten. Die zweitgenannte Druckschrift zeigt ein Tellergestell, das kein Geschirrkorb im herkömmlichen Sinne ist. Hier sind mehrere Haltekämme über bodenseitig vorgesehene stabartige Glieder miteinander verbunden. Eine solche Einrichtung ist nicht hinreichend stabil auszubilden, um sie mit maschinellen Einrichtungen handhaben zu können, wenn bedacht wird, daß ein herkömmlicher und mit Tellern gefüllter Geschirrkorb einige Kilogramm Gewicht auf die Waage bringt. Dieses Gewichtsproblem ist auch in der oben genannten DE-OS 20 50 905 angesprochen, in der eine aufwendige Konstruktion mit Armierungseinlagen aus Metall vorgeschlagen wird, um eine hinreichende Verwindungsfestigkeit und Stabilität zu erreichen.

Ausgehend von diesem Stand der Technik ist es Aufgabe der Erfindung, einen Geschirrkorb für Geschirrspülmaschinen, insbesondere einen Geschirrkorb für die Aufnahme von Tellern so zu gestalten, daß die aufgezeigten Nachteile möglichst vermieden werden, wobei ein möglichst stabiler Geschirrkorb zu schaffen ist, der ohne metallische Einlagen eine hinreichende Stabilität und Verwindungsfestigkeit aufweist und der eine möglichst große Zahl von großflächigen Tellern aufzunehmen imstande ist und der trotzdem sozusagen bodenlos ausgebildet sein kann, damit einerseits die großräumige und einheitliche Verteilung des Spülwassers nicht behindert wird und andererseits dem Abfluß und der Beseitigung von eingebrachten Speiseresten kein Hindernis im Wege steht, was erfindungsgemäß dadurch gelingt, daß die Tiefe der im wesentlichen V-artigen Einschnitte etwa der halben Höhe der Leisten entspricht und pro Rahmen vier parallel zueinander angeordnete Leisten vorgesehen sind (Fig. 3), wobei zwei voneinander distanzierte Leisten im Mittelbereich des Rahmens angeordnet sind und je eine Leiste im jeweils randseitigen Bereich des Rahmens angeordnet ist. Dank des erfindungsgemäßen Vorschlages ist es möglich, einen sozusagen bodenlosen Rahmen durch die erwähnten Leisten hinreichend zu versteifen, so daß er ohne sich zu verwinden die doch erhebliche Last des Geschirrs aufnehmen kann, wobei diese Leisten gleichzeitig zur Aufnahme von Tellern ausgebildet sind. Trotzdem kann der gefüllte und beladene Geschirrkorb maschinell gehandhabt werden.

Um die Erfindung zu veranschaulichen, wird anhand der Zeichnung ein Ausführungsbeispiel näher beschrieben, ohne dadurch die Erfindung einzuschränken. Es zeigen:
Die Fig. 1 und 2 einen Geschirrkorb in Seitensicht und in Ansicht; Fig. 3 ist eine Draufsicht auf den Geschirrkorb nach den Fig. 1 und 2; Fig. 4 ein Querschnitt nach der Schnittlinie IV - IV in Fig. 3 und Fig. 5 ein Querschnitt nach der Schnittlinie V - V in Fig. 3.

Der Geschirrkorb 1 zeigt in Draufsicht eine Rechteckform und der einstückige Rahmen 2 ist mit zahlreichen Durchbrechungen 3 ausgestattet. Dieser Rahmen 2 ist aus Kunststoff gefertigt. In diesem Rahmen bzw. an diesem Rahmen sind nun im wesentlichen ebene Leisten 4 und 5 angeordnet, die zweckmäßigerweise mit dem Rahmen 2 einstückig ausgebildet sind, deren Ebenen rechtwinkelig zur Ebene des Rahmens stehen und die sich über die innere Weite des Rahmens 2 erstrecken und die zueinander und zu einer Rahmenseite 11 parallel liegend angeordnet sind. Die Höhe H dieser Leisten 4 und 5 entspricht etwa der Höhe des Rahmens 2, wobei die untere Begrenzungskante 6 der Leisten 4, 5 gerade verläuft und in oder nahe der unteren Rahmenebene liegt (Fig. 4 und Fig. 5).

Von der oberen Begrenzungskante 10 dieser Leisten 4, 5 gehen - in Längsrichtung der Leisten 4, 5 aufeinanderfolgend - im wesentlichen V-artige Einschnitte 7 aus. Die Achsen dieser im wesentlichen V-artigen Einschnitte 7 schließen mit der Rahmenebene einen spitzen Winkel ein, wobei die Tiefe T dieser Einschnitte etwa der halben Höhe H der Leisten 4 bzw. 5 entspricht. Die eine Kante 8 des im wesentlichen V-artigen Einschnittes 7 besitzt einen konkaven Verlauf, wogegen die andere Kante 9 von der oberen Begrenzungskante 10 der Leiste 4, 5 aus über etwa 2/3 ihrer Länge annähernd vertikal verläuft und anschließend in einen zum konkaven Verlauf der ersterwähnten Kante 8 im wesentlichen gleichgerichteten Verlauf übergeht (Fig. 4). Wenn hier und im folgenden von der oberen Kante der Leisten 4 und 5 gesprochen wird, so sei vermerkt, daß es sich hier um eine ideelle Kante handelt, nämlich um jene gedachte Kante oder Linie, die die obersten Punkte der V-artigen Einschnitte 7 beinhaltet, denn durch diese V-artigen Einschnitte besitzen diese Leisten 4 und 5 ja keine durchlaufende gerade Begrenzungskante. Diese obere und gedachte Begrenzungskante 10 der Leisten 4,5 liegt etwa in der oberen Rahmenebene, gegebenenfalls etwas unterhalb derselben, was aus den Fig. 4 und 5 deutlich erkennbar ist. Die Wandstärke dieser Leisten 4 und 5 beträgt einige Millimeter. Pro Rahmen 2 sind vier parallel zueinander angeordnete Leisten 4, 5 vorgesehen und je zwei voneinander distanzierte Leisten 4, 5 sind im Mittelbereich des Rahmens 2 angeordnet und je eine Leiste 4, 5 im randseitigen Bereich (Fig. 3). Die randseitig angeordneten Leisten 4 und 5 sind mit der jeweils benachbarten parallel liegenden Rahmenseite 11 durch nahe der unteren Rahmenebene liegende Querstege 12 verbunden. Diese Querstege 12 weisen nur einen Bruchteil der Höhe H der Leisten 4,5 auf. Die im Mittelbereich des Rahmens 2 angeordneten und voneinander distanzierten Leisten 4, 5 sind ebenfalls durch nahe der unteren Rahmenebene liegende Querstege 13 miteinander verbunden und auch hier beträgt die Höhe dieser Querstege 13 nur einen Bruchteil der Höhe H der Leisten 4, 5. Wie Fig. 5 veranschaulicht, sind die beiden Leistenpaare 4; 5 in Längsrichtung der Leisten 4, 5 gesehen gegeneinander versetzt, und zwar um annähernd die halbe Teilung t der durch die V-artigen Einschnitte 7 gebildeten Zahnung. Der Abstand A bzw. B zweier ein Paar bildender Leisten 4; 5 ist größer als der gegenseitige Abstand C der im Mittelbereich des Rahmens 2 vorgesehenen, unterschiedlichen Paaren zugehörenden Leisten 4, 5.

Zweckmäßigerweise sind die Leisten 4, 5 stirnseitig mit dem Rahmen 2 verbunden und Leisten, Rahmen und Querstege sind einstückig aus Kunststoff gefertigt.

Aus der vorstehenden Beschreibung und den Zeichnungen ist ersichtlich, daß der Rahmen 2 praktisch bodenlos gestaltet ist, so daß die Sprühstrahlen der Geschirrspülmaschine die Teller unbehindert erreichen können. Grobe Speisereste fallen durch den Rahmen 2 durch. Die Querstege 12 und 13 dienen als Mitnehmer für die Transportketten, mit welchen diese Geschirrkörbe in und durch die Geschirrspülmaschine transportiert werden. Dank der vorstehend beschriebenen Ausgestaltung der im wesentlichen V-förmigen Einschnitte 7 nehmen die Teller, unabhängig davon, ob es sich um flache oder um tiefe Teller handelt, stets ihre richte, spülgerechte Lage innerhalb des Korbes ein, auch wenn sie vom Personal nicht hinreichend sorgfältig eingesetzt werden. Die die Einschnitte 7 begrenzenden Kanten 8 und 9 bzw. deren Verlauf leiten die Teller jeweils in ihre richtige Lage. Durch den im Zusammenhang mit Fig. 5 veranschaulichten Versatz der Leistenpaare 4; 5 mit den Einschnitten 7, und zwar um annähernd die halbe Teilung t liegen die Teller beider Reihen gegeneinander versetzt, wobei sich Teller mit großem Durchmesser gegenseitig überdecken können, ohne sich zu berühren und ohne den Spüleffekt zu beeinträchtigen.

Der Krümmungsradius der konkav verlaufenden Kante 8 des Einschnittes 7 beträgt annähernd 70 mm, wobei diese konkav verlaufende Kante 8 sich über einen Winkelbereich von annähernd 60° erstreckt. Der Krümmungsmittelpunkt liegt dabei um ein geringes Maß oberhalb der oberen Rahmenebene 14. Für die Teilung t ist ein Maß von annähernd 50 mm als zweckmäßig anzusehen. Dies bei einem Ausmaß des Geschirrkorbes von annähernd 500 x 500 mm.

## Patentansprüche

1. Geschirrkorb für Geschirrspülmaschinen mit einem rechteckigen Rahmen und in dem vom Rahmen umgrenzten Bereich paarweise angeordnete Geschirrhalter vorgesehen sind, wobei die Geschirrhalter aus parallel zu einer Rahmenseite (11) angeordneten, mit ihren Ebenen rechtwinkelig zur Rahmenebene stehende und sich über die innere Weite des Rahmens (1) erstreckende Leisten (4, 5) ausgebildet sind, von deren oberer Begrenzungskante (10) in Längsrichtung der Leiste (4, 5) aufeinanderfolgende, im wesentlichen V-artige Einschnitte (7) ausgehen zur Aufnahme der zu reinigenden Teller und die Achsen dieser im wesentlichen V-artigen Einschnitte (7) mit der Rahmenebene einen spitzen Winkel einschließen, wobei die obere Begrenzungskante (10) der Leiste (4, 5) etwa in der oberen Rahmenebene, gegebenenfalls etwas unterhalb der oberen Rahmenebene liegt und die untere Begrenzungskante (6) der Leiste (4, 5) in oder nahe der unteren Rahmenebene liegt, dadurch gekennzeichnet, daß die Tiefe (T) der im wesentlichen V-artigen Einschnitte (7) etwa der halben Höhe (H) der Leisten entspricht und pro Rahmen (1) vier parallel zueinander angeordnete Leisten (4, 5) vorgesehen sind (Fig. 3), wobei zwei voneinander distanzierte Leisten (4, 5) im Mittelbereich des Rahmens (1) angeordnet sind und je eine Leiste (4, 5) im jeweils randseitigen Bereich des Rahmens (1) angeordnet ist.

2. Geschirrkorb nach Anspruch 1, dadurch gekennzeichnet, daß einerseits die randseitig angeordneten Leisten (4, 5) mit der jeweils benachbarten, parallel liegenden Rahmenseite (11) und andererseits die im Mittelbereich angeordneten und voneinander distanzierten Leisten (4, 5) miteinander durch nahe der unteren Rahmenebene liegende Querstege (12, 13) verbunden sind und diese Querstege (12, 13) nur einen Bruchteil der Höhe (H) der Leisten (4, 5) besitzen.

3. Geschirrkorb nach einem der Ansprüche 1 oder 2, dadurch gekennzeichnet, daß die beiden Leistenpaare (4; 5) in Längsrichtung der Leisten (4, 5) gesehen gegeneinander versetzt sind, und zwar um annähernd die halbe Teilung (t) der durch die V-artigen Einschnitte (7) gebildeten Zahnung (Fig. 5).

4. Geschirrkorb nach Anspruch 1, dadurch gekennzeichnet, daß der Abstand (A, B) zweier ein Paar bildender Leisten (4; 5) größer ist als der gegenseitige Abstand (C) der im Mittelbereich des Rahmens (1) vorgesehenen, unterschiedlichen Paaren zugehörenden Leisten (4, 5).

5. Geschirrkorb nach einem der Ansprüche 1 bis 3, dadurch gekennzeichnet, daß die eine Kante (8) des im wesentlichen V-artigen Einschnittes (7) einen konkaven Verlauf besitzt und die andere Kante (9) von der oberen Begrenzungskante (10) der Leiste (4, 5) aus über etwa 2/3 ihrer Länge annähernd vertikal verläuft und anschließend in einen zum konkaven Verlauf der ersterwähnten Kante (8) im wesentlichen gleichgerichteten Verlauf übergeht (Fig. 4).

6. Geschirrkorb nach Anspruch 5, dadurch gekennzeichnet, daß der Krümmungsradius der konkav verlaufenden Kante des V-artigen Einschnittes (7) annähernd 70 mm beträgt, wobei sich die konkav verlaufende Kante (8) über einen Winkelbereich von annähernd 60° erstreckt und der Krümmungsmittelpunkt etwas oberhalb der oberen Rahmenebene (14) liegt und vorzugsweise die Teilung (t) der V-artigen Einschnitte (7) etwa 50 mm beträgt.

7. Geschirrkorb nach Anspruch 1, dadurch gekennzeichnet, daß die Wandstärke der Leisten (4, 5) einige Millimeter beträgt und die Höhe (H) der Leisten in an sich bekannter Weise annähernd der Höhe des Rahmens (1) entspricht.

8. Geschirrkorb nach einem der Ansprüche 1 bis 7, dadurch gekennzeichnet, daß die Leisten (4, 5) stirnseitig mit dem Rahmen (1) verbunden sind und Leisten, Rahmen und Querstege einstückig aus Kunststoff gefertigt sind.

## Claims

1. A dishes basket for dish-washers, which dishes basket has a rectangular frame and pairs of dishes supports are provided in the region bounded by the frame, the dishes supports being formed from strips (4, 5) which are arranged parallel to a frame side (11), whose planes are at right angles to the frame plane, which extend over the inside width of the frame (1) and in the upper boundary-edge (10) of which substantially V-like cuts (7) are formed successively in the longitudinal direction of the strip (4, 5) in order to receive the dishes to be cleaned, the axes of these substantially V-like cuts (7) forming an acute angle with the frame plane, the upper boundary-edge (10) of the strip (4, 5) lying substantially in the upper frame-plane, optionally somewhat below the upper frame-plane, and the lower boundary-edge (6) of the strip (4, 5) lying in or close to the lower frame-plane, characterised in that the depth (T) of the substantially V-like cuts (7) corresponds to approximately half the height (H) of the strips and four parallel strips (4, 5) are provided per frame (1) (Fig. 3), two strips (4, 5) at a distance from one another being arranged in the central region of the frame (1) and a strip (4, 5) being arranged in each edge frame-region respectively.

2. A dishes basket in accordance with Claim 1, characterised in that crossbars (12, 13) lying close to the lower frame-plane connect on the one hand the strips (4, 5) located nearest the edge to the respective adjacent parallel frame-side (11) and on the other hand the strips (4, 5) arranged in the central region at a distance from one another to one another, these crossbars (12, 13) only measuring a fraction of the height (H) of the strips (4, 5).

3. A dishes basket in accordance with either one of Claims 1 or 2, characterised in that the two strip pairs (4; 5) are staggered when viewed in the longitudinal direction of the strips (4, 5), namely by approximately half the spacing (t) of the toothing formed by the V-like cuts (7) (Fig. 5).

4. A dishes basket in accordance with Claim 1, characterised in that the distance (A, B) between two strips (4; 5) forming a pair is greater than the distance (C) between the strips (4, 5) provided in the central region of the frame (1) which belong to different pairs.

5. A dishes basket in accordance with any one of Claims 1 to 3, characterised in that one edge (8) of the substantially V-like cut (7) has a concave course and that from the upper boundary-edge (10) of the strip (4, 5), the other edge (9) runs approximately vertically over approximately 2/3 of its length and then assumes a course running substantially in the same direction as the concave course of the first-mentioned edge (8) (Fig. 4).

6. A dishes basket in accordance with Claim 5, characterised in that the radius of curvature of the concavely-extending edge of the V-like cut (7) is approximately 70 mm, the concavely-extending edge (8) extending over an angular range of approximately 60° and the centre of curvature lying somewhat above the upper frame-plane (14) and the spacing (t) of the V-like cuts (7) preferably being approximately 50 mm.

7. A dishes basket in accordance with Claim 1, characterised in that the wall thickness of the strips (4, 5) is a few millimetres and in a manner known per se the height (H) of the strips approximately corresponds to the height of the frame (1).

8. A dishes basket in accordance with any one of Claims 1 to 7, characterised in that the strips (4, 5) are connected to the frame (1) at their end faces and the strips, frame and crossbars are manufactured in one piece from a plastics material.

## Revendications

1. Panier à vaisselle pour un lave-vaisselle avec un cadre rectangulaire et dans la zone entourée par le cadre sont prévus des appuis du panier disposés par paire, les appuis du panier étant réalisés par des baguettes de guidage (4, 5) disposées parallèlement à un côté du cadre (11), se situant avec leurs plans à angle droit par rapport au plan du cadre et s'étendant sur la largeur intérieure du cadre (1), de leur bord de limitation supérieur (10) partent dans le sens longitudinal des baguettes (4, 5) des encoches (7) essentiellement du type en V, consécutives pour loger les assiettes à nettoyer et les axes de ces encoches (7) essentiellement en V forment un angle aigu, tandis que le bord de limitation supérieur (10) des baguettes (4, 5) se situe sensiblement dans le plan supérieur du cadre, éventuellement un peu en dessous du plan supérieur du cadre et le bord de limitation inférieur (6) des baguettes (4, 5) se situe dans ou proche du plan inférieur du cadre,
caractérisé en ce que
la profondeur T des encoches (7) essentiellement du type en V correspond sensiblement à la demi hauteur (H) des baguettes et par cadre (1) sont prévues (figure 3) quatre baguettes (4, 5) disposées parallèlement les unes aux autres, deux baguettes (4, 5) à une certaine distance l'une de l'autre étant placées dans la zone centrale du cadre (1) et chacune des baguettes (4, 5) étant disposée dans la zone respective du côté du bord du cadre (1).

2. Panier à vaisselle selon la revendication 1,
caractérisé en ce que
d'une part, les baguettes (4, 5) disposées du côté du bord sont reliées au côté du cadre (11) parallèle, respectivement voisin et d'autre part les baguettes (4, 5) disposées dans la zone centrale et à une certaine distance l'une de l'autre sont reliées l'une à l'autre par des entretoises transversales (12, 13) situées près du plan inférieur du cadre et ces entretoises (12, 13) ne possèdent qu'une fraction de la hauteur (H) des baguettes (4, 5).

3. Panier à vaisselle selon une des revendications 1 ou 2,
caractérisé en ce que
les deux paires de baguettes (4, 5) sont décalées l'une par rapport à l'autre, vues dans le sens longitudinal des baguettes (4, 5), et en fait approximativement de la demi-division (t) de la denture (5) formée par les encoches (7) du type en V.

4. Panier à vaisselle selon la revendication 1,
caractérisé en ce que
la distance (A, B) de deux baguettes (4, 5) formant une paire est supérieure à la distance (C) mutuelle des baguettes (4, 5) appartenant à des paires différentes, prévues dans la zone médiane du cadre (1).

5. Panier à vaisselle selon une des revendications 1 à 3,
caractérisé en ce que
l'un des bords (8) de l'encoche (7) essentiellement du type V possède un profil concave et l'autre bord (9) du bord de limitation supérieur (10) de la baguette (4, 5) se développe approximativement verticalement à partir d'environ plus des 2/3 de sa longueur et ensuite il se convertit (figure 4) en un tracé essentiellement de même direction par rapport au tracé concave du bord (8) mentionné le premier.

6. Panier à vaisselle selon la revendication 5,
caractérisé en ce que
le rayon de courbure du bord à tracé concave de l'encoche (7) de type V se monte approximativement à 70 mm, le bord à tracé concave (8) s'étendant sur une zone angulaire d'environ 60° et le centre de courbure se situe un peu au-dessus du plan supérieur du cadre (14) et de préférence la division (t) des encoches (7) de type V se monte à environ 50 mm.

7. Panier à vaisselle selon la revendication 1,
caractérisé en ce que
l'épaisseur de paroi des baguettes (4, 5) se monte à quelques millimètres et la hauteur (H) des baguettes correspond d'une manière en soi connue, approximativement à la hauteur du cadre (1).

8. Panier à vaisselle selon une des revendications 1 à 7,
caractérisé en ce que
les baguettes (4, 5) sont reliées du côté frontal au cadre (1) et baguettes, cadre et entretoises transversales sont fabriqués en une seule pièce en matière plastique.
